# EUROPÄISCHE PATENTSCHRIFT

(11) **EP 1 250 555 B1**
(45) Veröffentlichungstag und Bekanntmachung des Hinweises auf die Patenterteilung: **26.11.2008**
(21) Anmeldenummer: 01914999.6
(22) Anmeldetag: 25.01.2001
(51) Int. Cl.: F23R 3/00, F23M 5/08, F27D 1/12

(54) **HITZESCHILDANORDNUNG FÜR EINE HEISSGAS FÜHRENDE KOMPONENTE, INSBESONDERE FÜR STRUKTURTEILE VON GASTURBINEN**
THERMAL SHIELD FOR A COMPONENT CARRYING HOT GASES, ESPECIALLY FOR STRUCTURAL COMPONENTS OF GAS TURBINES
ENSEMBLE BOUCLIER THERMIQUE POUR UN COMPOSANT ACHEMINANT UN GAZ CHAUD, NOTAMMENT POUR DES PIECES DE STRUCTURE DE TURBINES A GAZ

(30) Priorität: 28.01.2000 DE 10003728
(43) Veröffentlichungstag der Anmeldung: 23.10.2002
(73) Patentinhaber: SIEMENS AKTIENGESELLSCHAFT, 80333 München (DE)
(72) Erfinder: TIEMANN, Peter, 58452 Witten (DE)
(86) Internationale Anmeldenummer: PCT/DE2001/000300
(87) Internationale Veröffentlichungsnummer: WO 2001/055273

(56) Entgegenhaltungen:
- EP-A- 0 624 757
- EP-A- 0 843 090
- WO-A-98/13645
- US-A- 1 756 031

## Beschreibung

Die Erfindung betrifft eine Anordnung von Hitzeschildelementen für eine Heißgas führende Struktur, insbesondere ein metallisches Bauteil einer Gasturbinenanlage oder Brennkammer. Die Anordnung besteht aus einer Mehrzahl von Hitzeschildelementen, die flächendeckend nebeneinander auf einer Tragstruktur angeordnet und mit dieser verankert sind. Eine solche Anordnung ist beispielsweise aus der WO 98/13645 bekannt.

Aufgrund der in Heißgasräumen herrschenden hohen Temperaturen besteht die Notwendigkeit, eine Tragstruktur, die heißem Gas ausgesetzt ist, zu schützen. Hierzu ist es beispielsweise möglich, den Heißgasraum mit Hitzeschildelementen auszukleiden, deren dem Heißgas zugewandte Fläche gekühlt wird.

In DE-U-297 14 742.0 wird eine Hitzeschildkomponente mit Kühlfluidrückführung und Hitzeschildanordnung für eine Heißgas führende Komponente beschrieben. Die Hitzeschildkomponente besteht aus einer hohlen Anordnung mit einer äußeren Schale und einem kleinen, hohlen Einsatz. Zwischen dem Einsatz und der äußeren Schale liegt ein Zwischenraum vor, der mit dem Kühlfluid durchströmbar ist. Der Einsatz besitzt auf der Bodenseite Durchlassöffnungen für das Kühlfluid. Eine geschlossene Kühlfluidführung wird dadurch erreicht, daß das Kühlfluid durch Kanäle in der Tragstruktur in den Einsatz strömt, von dort durch Durchlassöffnungen in die äußere Schale strömt - die Kühlung erfolgt dabei durch Prallkühlung und Konvektionskühlung - und von dort durch separate Auslasskanäle in der Tragstruktur zurückströmt. Der mehrschalige Aufbau des Hitzeschildelements gewährleistet die geschlossene Kühlfluidführung. Ein derartiger mehrschaliger Aufbau jedoch ist sehr aufwändig.

In DE 197 51 299 C2 wird eine Brennkammer sowie ein Verfahren zur Dampfkühlung einer Brennkammer vorgeschlagen. Dabei besteht die Tragstruktur der Brennkammer aus Innen-, Zwischen- und Außenwand. Das Kühlfluid, insbesondere Kühldampf, strömt durch einen Einlass in einen Außenkühlraum, von dort aus durch Öffnungen in der Zwischenwand in einen Innenkühlraum und von dort zum Auslass. Die Kühlung der Innenwand erfolgt durch Prallkühlung beim Übertritt des Kühlfluids durch die Öffnungen der Zwischenwand vom Außen- in den Innenkühlraum, dessen dem Heißgas zugewandte Wand die zu kühlende Innenwand darstellt, und durch Konvektionskühlung durch das in Richtung Auslass strömende Fluid. Ein Kühlfluidkreislauf wird dabei durch den mehrschaligen Aufbau der Außenwand aufgebaut. Eine derartige mehrschalige Brennkammergehäusekonstruktion ist aufwändig. Außerdem erfordert die Verwendung von Dampf als Kühlfluid, dass der Kühldampf bereits beim Start der Turbine erzeugt sein und in den Prozess rückgespeist werden muss.

Der Erfindung liegt die Aufgabe zugrunde, eine Hitzeschildanordnung anzugeben, die einen ökonomischen Betrieb der Anlage ermöglicht. Je nach Bedarf kann ein ökonomischer Betrieb in erster Linie geringe Kühlmittelverluste, eine niedrige Geräuschentwicklung, einen hohen Wirkungsgrad oder eine einfache und montagefreundliche Konstruktion erfordern.

Erfindungsgemäß ist bei einer Hitzeschildanordnung der eingangs angegebenen Art ein Hitzeschildelement ein einschaliger Hohlkörper, der einen Kühlluftzufuhrkanal und mindestens eine Öffnung zum Austritt der Kühlluft in einen Kachelzwischenraum, der sich zwischen den einzelnen Hitzeschildelementen befindet, besitzt. Ein derartiger einschaliger Aufbau ist konstruktiv wesentlich einfacher als der Aufbau bereits bekannter mehrschaliger Hitzeschildelemente.

Eine geschlossene Kühlfluidführung wird in dieser Anordnung dadurch erreicht, dass die Kühlluft durch den Kühlluftzufuhrkanal in der Tragstruktur in das Innere des Hohlkörpers strömt, wo beispielsweise mittels eines Prallkühlbleches die dem Heißgas zugewandte Fläche des Hohlkörpers gekühlt wird. Nach Ausströmen der Kühlluft in den Kachelzwischenraum kann die dort gesammelte Luft zur Verbrennung genutzt werden.

Eine weitere Minimierung des Kühlluftverbrauchs kann man dadurch erreichen, dass sich zwischen den Hitzeschildelementen Dehnungsspalten finden, in denen Dichtelemente, bevorzugt Riffelbleche, sitzen. Das Ausströmen der Kühlluft aus dem Hohlkörper durch die mindestens eine Öffnung stellt neben der Kühlung der seitlichen Kanten des Hohlkörpers selbst und der Kühlung des benachbarten Hitzeschildelements auch die Kühlung des Dichtelements sicher.

Zweckmäßig wird ein Hitzeschildelement der Anordnung mit der Tragstruktur unter Vorspannung verankert. Eine derartige Verankerung sichert die Lage des Hitzeschildelements gegen Verdrehung, besonders bei den häufig im Betrieb auftretenden Heiß-Kalt-Übergängen und den damit verbundenen Ausdehnungs- und Kontraktionsvorgängen der beteiligten Komponenten der Anordnung.

Vorteilhaft sitzen die Dichtelemente in Nuten der Hitzeschildelemente, wobei ein Spiel in Nutenquerrichtung belassen wird. Dadurch können benachbarte Hitzeschildelemente nach Lösen der Verankerung zwischen Hitzeschildelement und Tragstruktur gegeneinander in Richtung der Dichtelemente - d.h. im Nutenquerrichtung - verschoben werden. Man kann ein Hitzeschildelement von der Heißgasseite aus demontieren und entnehmen, indem man seine Verankerung mit der Tragstruktur und diejenige der benachbarten Hitzeschildelemente löst, die benachbarten Hitzeschildelemente vom zu entnehmenden Hitzeschildelement unter Ausnutzung des vorher genannten Spiels wegschiebt und das zu demontierende Hitzeschildelement entnimmt.

Im Folgenden wird ein Ausführungsbeispiel einer Hitzeschildanordnung angegeben. Dabei zeigen:
- FIG 1: einen Längsschnitt durch die Mitte eines Hitzeschildelements mit Tragstruktur einschließlich der Verankerung des Hitzeschildelements mit der Tragstruktur,
- FIG 2: einen Längsschnitt durch zwei benachbarte Hitzeschildelemente im Bereich des Dichtelements zwischen den Hitzeschildelementen, und
- FIG 3: eine Draufsicht von der Heißgasseite aus auf mehrere nebeneinander angeordnete Hitzeschildelemente.

FIG 1 zeigt ein Hitzeschildelement 1, das in der Mitte längs aufgeschnitten dargestellt ist. Die Verankerung des Hitzeschildelements 1 mit der Tragstruktur 2 erfolgt beispielsweise durch eine Zugverschraubung. Die Zugverschraubung besteht vorteilhaft aus einem zentralen Befestigungsbolzen 3a, der ein Außengewinde besitzt, einer oder mehreren Tellerfedern 3b sowie einer Mutter 3c. Die Zugverschraubung spannt das Hitzeschildelement 1 gegen die Tragstruktur 2 vor und wird mittels einer oder mehrerer Tellerfedern 3b auf Zug gehalten. Durch die so erreichte Vorspannung wird das Hitzeschildelement 1 in seiner Lage gesichert. Dichtelemente 4 verhindern das Einströmen von Kühlluft aus dem Kachelzwischenraum 5 durch den Dehnungsspalt 6 in die Brennkammer 7. Eine Öffnung 8 zum Austritt der Kühlluft aus dem Hohlkörper 1 in den Kachelzwischenraum 5 wird vorzugsweise durch ringsum an der Seitenwand des Hitzeschildelements angebrachte Teilöffnungen realisiert. Vorteilhaft werden diese Teilöffnungen nahe der Heißgasseite angebracht, so dass die Kühlung der seitlichen Ränder des Hitzeschildelements selbst, sowie die Kühlung der Dichtelemente 4 und die Kühlung der benachbarten Hitzeschildelemente sichergestellt wird. Eine derartige Anordnung der Öffnung 8 bzw. Teilöffnungen verbessert außerdem die Kühlung der Seitenränder benachbarter Hitzeschildelemente, wobei hierfür praktisch keine Kühlluftleckagen hingenommen werden müssen.

Nebeneinander liegende, von einem Dehnungsspalt 6 getrennte Hitzeschildelemente 1 können auf verschiedene Weise (z.B. mittels einer Nut- und Feder-Verbindung) miteinander verfugt sein.

FIG 2 zeigt ein Dichtelement 4 zwischen zwei benachbarten Hitzeschildelementen. Das Dichtelement 4 wird vorzugsweise als Riffelblech ausgeführt. Das Dichtelement 4 sitzt in Nuten 9 der Hitzeschildelemente unter Belassung eines Spiels 10.

FIG 3 zeigt die nebeneinander auf einer Tragstruktur 2 angeordneten Hitzeschildelemente von der Heißgasseite aus gesehen. Die dem Heißgas ausgesetzten Flächen der Hitzeschildelemente sind in der Zeichnung weggelassen, um einen Blick in das Innere der Hohlkörper zu ermöglichen.

Der Kühlluftzufuhrkanal 11 wird beispielsweise als vier Teilkanäle ausgeführt. Eine Verankerung eines Hitzeschildelements mit der Tragstruktur 2 kann beispielsweise durch eine durch die Öffnung 12 hindurchgeführte Schraubverbindung hergestellt werden.

Die Pfeile deuten die Richtung der Verschiebbarkeit der Hitzeschildelemente an, nachdem deren Verankerung mit der Tragstruktur 2 gelöst wurde. Dabei wird das in FIG 2 gezeigte Spiel 10 für die Verschiebung der Hitzeschildelemente ausgenutzt. Nachdem die Verankerung der vier zu einem Hitzeschildelement 13 benachbarten Hitzeschildelemente mit der Tragstruktur gelöst wurde, kann dieses Hitzeschildelement 13 von der Heißgasseite aus demontiert und entnommen werden. Bei Wartungsarbeiten ist eine derartige Zugänglichkeit der Hitzeschildelemente von der Heißgasseite aus vorteilhaft.

## Patentansprüche

1. Hitzeschildanordnung mit geschlossener Kühlluftführung für eine Heißgas führende Struktur,
insbesondere ein metallisches Bauteil einer Gasturbinenanlage oder Brennkammer,
mit flächendeckend nebeneinander auf einer Tragstruktur (2) verankerten Hitzeschildelementen (1),
**dadurch gekennzeichnet,**
**dass** die Hitzeschildelemente (1) einschalige Hohlkörper sind, und einen Kühlluftzufuhrkanal und
mindestens eine Öffnung zum Austritt der Kühlluft in einen Kachelzwischenraum (5), der sich zwischen den einzelnen Hitzeschildelementen (1) befindet,
besitzen, und
**dass** Dehnungsspalte (6) zwischen den Hitzeschildelementen (1) vorhanden sind,
wobei in den Dehnungsspalten (6) Dichtelemente (4), bevorzugt Riffelbleche, angeordnet sind,
die durch die Kühlluft gekühlt werden.

2. Hitzeschildanordnung nach Anspruch 1,
**dadurch gekennzeichnet, dass** die Hitzeschildelemente (1) mit der Tragstruktur (2) unter Vorspannung verankert sind.

3. Hitzeschildanordnung nach Anspruch 2,
**dadurch gekennzeichnet, dass** die Dichtelemente (4) in Nuten (9) der Hitzeschildelemente (1) sitzen, unter Belassung eines Spiels (10) in Nuten-Querrichtung.

4. Hitzeschildanordnung nach Anspruch 3,
**dadurch gekennzeichnet, dass** die Dichtelemente (4) so gestaltet sind, dass nach dem Lösen der Verankerung zwischen einem ersten Hitzeschildelement (1) und der Tragstruktur (2) benachbarte Hitzeschildelemente gegeneinander in Richtung der Dichtelemente derart verschiebbar sind, dass das erste Hitzeschildelement von der Heißgasseite aus entnehmbar ist.

5. Hitzeschildanordnung nach einem der Ansprüche 1 bis 4, **dadurch gekennzeichnet, dass** die Öffnung 8 zum Austritt der Kühlluft aus dem Hitzeschildelement (1) in am heißgasseitigen seitlichen Rand des Hitzeschildelements (1) umlaufend angeordneten Teilöffnungen (9) besteht.

## Claims

1. A thermal shield arrangement having a closed-circuit cooling-air system for a structure carrying hot gas, especially a metallic component of a gas turbine plant or combustion chamber, having thermal shield elements (1) anchored next to one another on a supporting structure (2) in such a way as to cover the surface, **characterized in that** the thermal shield elements (1) are single-shell hollow bodies and have a cooling-air feed passage and at least one opening for the discharge of the cooling air into a tiled intermediate space (5) which is located between the individual thermal shield elements (1), and **in that** there are expansion gaps (6) between the thermal shield elements (1), sealing elements (4), preferably checker metal sheets, being arranged in the expansion gaps (6), these sealing elements (4) being cooled by the cooling air.

2. Thermal shield arrangement according to Claim 1, **characterized in that** the thermal shield elements (1) are anchored under prestress to the supporting structure (2).

3. Thermal shield arrangement according to Claim 2, **characterized in that** the sealing elements (4) sit in slots (9) of the thermal shield elements (1) while leaving a clearance (10) in the transverse direction of the slot.

4. Thermal shield arrangement according to Claim 3, **characterized in that** the sealing elements (4) are configured in such a way that, after the anchoring between a first thermal shield element (1) and the supporting structure (2) has been released, adjacent thermal shield elements are displaceable relative to one another in the direction of the sealing elements in such a way that the first thermal shield element can be removed from the hot gas side.

5. Thermal shield arrangement according to one of Claims 1 to 4, **characterized in that** the opening 8 for the discharge of the cooling air from the thermal shield element (1) consists in sectional openings (9) arranged in an encircling manner on the hot-gas-side lateral margin of the thermal shield element (1).

## Revendications

1. Bouclier thermique à circuit fermé d'air de refroidissement pour une structure dans laquelle passe des gaz chauds,
notamment élément métallique d'une installation de turbine à gaz ou d'une chambre de combustion,
ayant des éléments (1) de bouclier thermique ancrés côte à côte en recouvrant la surface sur une structure (2) portante,
**caractérisé en ce que** les éléments (1) de bouclier thermique sont des pièces creuses monocoques et ont un canal d'entrée d'air de refroidissement et au moins une ouverture de sortie de l'air de refroidissement dans un espace (5) intermédiaire de carrelage, qui se trouve entre les divers éléments (1) de bouclier thermique et,
**en ce qu'**il est prévu des fentes (6) de dilatation entre les éléments (1) de bouclier thermique,
dans lequel des éléments (4) d'étanchéité, de préférence des tôles rainurées, qui sont refroidies par l'air de refroidissement, sont disposées dans les fentes (6) de dilatation.

2. Bouclier thermique suivant la revendication 1, **caractérisé en ce que** les éléments (1) de bouclier thermique sont ancrés avec précontrainte à la structure (2) portante.

3. Bouclier thermique suivant la revendication 2, **caractérisé en ce** les éléments (4) d'étanchéité viennent dans des rainures (9) des éléments (1) de bouclier thermique en laissant un jeu (10) dans la direction transversale des rainures.

4. Bouclier thermique suivant la revendication 3, **caractérisé en ce** les éléments (4) d'étanchéité sont tels qu'après avoir défait l'ancrage entre un premier élément (1) de bouclier thermique et la structure (2) portante, des éléments de bouclier thermique voisins peuvent être déplacés l'un par rapport à l'autre dans la direction des éléments d'étanchéité de façon à ce que le premier élément de bouclier thermique puisse être enlevé par le côté du gaz chaud.

5. Bouclier thermique suivant l'une des revendications 1 à 4, **caractérisé en ce que** l'ouverture (8) de sortie de l'air de refroidissement de l'élément (1) de bouclier thermique est constituée de sous-ouvertures (9) disposées autour du bord latéral du côté du gaz chaud de l'élément (1) de bouclier thermique.
